# EUROPÄISCHE PATENTSCHRIFT

(11) **EP 3 110 282 B1**
(45) Veröffentlichungstag und Bekanntmachung des Hinweises auf die Patenterteilung: **10.10.2018**
(21) Anmeldenummer: 15731653.0
(22) Anmeldetag: 25.02.2015
(51) Int. Cl.: A45D 8/34

(54) **SCHNELLSPANNVORRICHTUNG**
QUICK-TYING DEVICE
DISPOSITIF DE SERRAGE RAPIDE

(30) Priorität: 28.02.2014 DE 202014001769 U
(43) Veröffentlichungstag der Anmeldung: 04.01.2017
(73) Patentinhaber: Halstead, Sean, 90762 Fürth (DE)
(72) Erfinder: Halstead, Sean, 90762 Fürth (DE)
(74) Vertreter: Küchler, Stefan
(86) Internationale Anmeldenummer: PCT/IB2015/000222
(87) Internationale Veröffentlichungsnummer: WO 2015/128720

(56) Entgegenhaltungen:
- US-A- 2 619 696
- US-A- 3 081 781
- US-A- 3 099 271
- US-A1- 2013 042 880

## Beschreibung

Die Erfindung richtet sich auf eine Schnellspannvorrichtung, vorzugsweise für das Zusammenfassen von aneinander festzulegenden Gegenständen, insbesondere für das Zusammenfassen von Haaren zu Zöpfen, Ponys od. dgl., gemäß dem Oberbegriff des Anspruchs 1, mit einem flexiblen, zu wenigstens einer Schlaufe formbaren, nur einfach zusammenhängenden Zugmittel und einem entlang der freien Enden des Zugmittels verstellbaren Stoppelement.

Eine gattungsgemäße Schnellspannvorrichtung ist aus US 3,081,781 bekannt. Eine andere Schnellspannvorrichtung ist aus dem deutschen Gebrauchsmuster 71 33 699 bekannt. Diese offenbart einen Halter für Haarzöpfe, Haarschwänze od. dgl. und weist ein die Haare in Form einer Schlaufe umfassendes Gummiband auf sowie einen dessen Spannung sicherstellenden Haltekörper mit einer Öffnung, durch welche beide Enden des schlaufenförmigen Gummibandes geführt und darin reibschlüssig fixiert sind. Der Nachteil dabei ist, dass das elastische Gummiband innerhalb seiner Führungsöffnung nicht dauerhaft reibschlüssig fixiert werden kann, weil dieses ständig durchrutscht. Aus dem selben Grund können auch keine erhöhten Spannungen innerhalb des Gummibandes aufgebaut werden; sobald die Spannung größer wird, nimmt die Rutsch- oder Schlupfbewegung zu, bis sich die Spannung wieder auf einen mäßigen Wert abgebaut hat. Würde dagegen die Führungsöffnung innerhalb des Haltekörpers weiter verengt ausgebildet, kann einerseits das Gummiband nur schwerlich eingefädelt werden, und andererseits ist ein bewußtes, aktives Lösen genauso erschwert.

Aus den Nachteilen des beschriebenen Standes der Technik resultiert das die Erfindung initiierende Problem, eine Schnellspannvorrichtung, insbesondere auf einen selbstspannenden Haargummi, derart weiterzubilden, dass damit das Zugmittel rasch und einfach um die aneinander festzulegenden Gegenstände gespannt werden kann und dann keinem Schlupf unterliegt, sondern dauerhaft gespannt bleibt. Ein späteres, gewolltes Lösen des Zugmittels soll genauso einfach möglich sein wie dessen Spannen.

Die Lösung dieses Problems gelingt durch die Merkmale des Anspruchs 1, insbesondere dadurch, dass das Zugmittel zu zwei Schlaufen geformt ist; und das Stoppelement mehrere Öffnungen zum Hindurchfädeln des Zugmittels aufweist.

Als Zugmittel kommen langgestreckte, biegsame Elemente in Betracht wie zum Beispiel Schnüre, Bänder, Schnürsenkel, etc. Besonders bevorzugt werden Zugmittel, welche nicht nur flexibel, also biegsam sind, sondern auch elastisch, wie beispielsweise Gummibänder. Das erfindungsgemäße Zugmittel hat zwei Enden, ist also nicht ringförmig in sich geschlossen.

Für die folgenden Berechnungen soll für den Querschnitt des Zugmittels eine Kreisform angenommen werden mit einer Querschnittsfläche A = π * r², wobei r der Radius des Gummibandes in dem jeweiligen Spannungszustand darstellt. Die Länge I des flexiblen Zugmittels kann sich ebenfalls in Abhängigkeit vom Spannungszustand ändern.

Ferner ist das Volumen V eines Zugmittels der Länge l und des Querschnittsradius r gegeben zu V = l * A = l * π * r². Im Falle einer Zugspannung σ in Längsrichtung des Zugmittels verlängert sich dessen Länge von l₀ im entspannten Zustand auf l₁ im gespannten Zustand. Da andererseits das Volumen weitgehend konstant bleibt: V = const., muss gelten: $\begin{matrix}V = {l}_{0} * π * {r}_{0} {}^{2} = {l}_{1} * π * {r}_{1} {}^{2} \\ = {l}_{0} * {A}_{0} = {l}_{1} * {A}_{1} .\end{matrix}$

Daraus folgt, dass ${A}_{1} = {A}_{0} * {I}_{0} / {I}_{1} .$

Die Querschnittsfläche A ist also umgekehrt proportional zur aktuellen Länge I.

Für die Länge I gilt bei elastischen Zugmitteln das Hookesche Gesetz: $F = D * ΔI = D * \left({I}_{1} - {I}_{0}\right)$ bzw.: ${I}_{1} = \left(F / D\right) + {I}_{0} ,$ mit der Federkonstante D.

Die Zugkraft F wiederum ist ein Maß für die Zugspannung σ in Längsrichtung des Zugmittels; es gilt die folgenden Formel: $σ = F / A = D * {I}_{1} * \left({I}_{1} - {I}_{0}\right) / \left({A}_{0} * {I}_{0}\right) = \left({I}_{1} {}^{2} - {I}_{1} * {I}_{0}\right) * D / \left({A}_{0} * {I}_{0}\right)$

Man erkennt aus dieser Formel, dass die Zugspannung σ in Längsrichtung des Zugmittels etwa proportional zu l₁² ist, und wegen der obigen Gleichung l₁ = (F / D) + l₀ also auch näherungsweise proportional zu F².

Dies bedeutet, dass mit steigender Zugkraft F in Längsrichtung des Zugmittels in diesem eine Zugspannung σ in Längsrichtung auftritt, welche nach einer quadratischen Funktion der Zugkraft F ansteigt.

Eine erste Maßnahme zur Reduzierung der Spannung σ innerhalb des Zugmittels besteht deshalb darin, dieses zu zwei Schlaufen zu formen, welche beide das betreffende Haarbüschel oder die sonstigen, aneinander festzulegenden Gegenstände umgreifen. Dadurch kann bei gleicher Haltekraft des gespannten Zugmittels die Zugkraft F innerhalb jeder Schlaufe etwa halbiert werden, weil sich die Haltekräfte beider Schlaufen addieren. Dadurch kann die Zugspannung σ auf etwa ein Viertel gegenüber einem Spannband mit nur einer Schlaufe und gleicher Halte- bzw. Zugkraft F reduziert werden. Somit lassen sich weitaus höhere Haltekräfte erzeugen, ohne die Gefahr des Reißens des Zugmittels.

Ferner kompensieren sich an dem Übergang zwischen den beiden Schlaufen die beiden Zugkräfte gegenseitig, so dass dort keine weiteren Maßnahmen zur Fixierung erforderlich sind. Lediglich das jeweils einzige freie Ende jeder Schlaufe muss von dem Stoppelement unter Spannung gehalten werden. Zum Einen ist jedoch diese Spannung σ gegenüber herkömmlichen Haargummis und sonstigen, vorbekannten Haltern dank der zweiten Schlaufe bereits auf etwa ein Viertel herabgesetzt; zum Anderen weist das Stoppelement mehrere Öffnungen zum Hindurchfädeln des Zugmittels auf, und daher besteht die Möglichkeit, je eine Öffnung ausschließlich für ein einziges Ende des Zugmittels zu reservieren. Dadurch kann der Öffnungsquerschnitt optimal an den Querschnitt des Zugmittels angepasst werden; erfindungsgemäß ist der Querschnitt der Öffnung etwas kleiner bemessen als der Querschnitt eines einzelnen Strangs des Zugmittels in dessen ungespannten Zustand. Denn die freien Enden jenseits einer solchen Durchfädelöffnung sind ja völlig entspannt, was im Allgemeinen mit einer Verdickung des Zugmittels einhergeht, insbesondere bei elastischen Zugmitteln.

Aus V = l * A = l * π * r² = const. folgt für die Größen l₀, r₀ im ungespannten Zustand und die Größen l₁, r₁ im gespannten Zustand: ${I}_{0} / {I}_{1} = {r}_{1} {}^{2} / {r}_{0} {}^{2}$ bzw.: ${r}_{1} {}^{2} / {r}_{0} {}^{2} = {I}_{0} / {I}_{1}$

Daraus erhält man mit Δl = l₁ - l₀ durch Auflösen nach l₁ sowie unter Verwendung des Hookeschen Gesetzes: l₁ = l₀ + Δl = l₀ + F / D eine einfache Formel für r₁. Eingesetzt liefert dies: ${r}_{1} = {r}_{0} * {\left[{I}_{0} / \left({I}_{0} + F / D\right)\right]}^{½} .$

Bei einer Zugspannung σ = 0 folgt gemäß den einleitenden Berechnungen F = 0, und daher liefert die obige Formel für den entspannten Zustand wiederum r₁ = r₀.

Das entspannte Ende des Zugmittels kann sich also hinter der Durchfädelöffnung querschnittlich verbreitern und spreizt sich demzufolge gegen den Innenrand der Öffnung, klemmt sich dort also fest. Ein versehentliches Durchrutschen ist damit so gut wie ausgeschlossen.

Wird dagegen die Zugspannung σ > 0, so folgt demnach für die Zugkraft F > 0, und demnach aus obiger Formel ein Wert von r₁ < r₀. Das heisst, der Radius r des Zugmittels nimmt ab und irgendwann beginnt das Zugmittel durch die betreffende Öffnung zu rutschen, nämlich dann, wenn die Zugkraft F größer wird als die Reibungskraft R. Es gilt also: $F \leq R .$

Diese Grenze ist spätestens dann erreicht, wenn r₁ ≤ r_{Ö} würde, wobei r_{Ö} der Radius einer Öffnung zum einmaligen Durchfädeln des Zugmittels ist.

Wenn jedoch eine Querabmessung r_{q} des Zugmittels größer ist als r_{Ö}, so erfordert der eingefädelte Zustand des Zugmittels eine (elastische) Verformung des Zugmittels um den Differenzbetrag Δr = r_{q} - r_{Ö}.

Auch hierfür gilt wiederum das Hookesche Gesetz. Daraus folgt nach $Δr = N / D bzw . N = Δr * D$ eine das Zugmittel an die Innenseite der Öffnung pressende Normalkraft N, die wiederum eine Reibungskraft R = µ * N gemäß dem Reibwert µ hervorruft. Diese Reibungskraft R entspricht der maximalen Zugkraft innrehalb des Zugmittels, welche von dem Stoppelement stabilisiert werden kann.

Der maximale Wert, den man für r_{q} einsetzen kann, ist r₀, der maximal verdickte Bereich des Zugmittels im nicht gedehnten Zustand. Dieser entsteht vor allem im Bereich jenseits einer Verengung des Durchgangsquerschnitts auf dessen geringste lichte Weite. Denn hinter jenem Bereich lässt die Zugspannung des Zugmittels nach bis auf den Wert F = 0. Dort - in einem nahezu linienförmigen Bereich entlang des Umfangs der Durchstecköffnung - wird somit die stärkste Reibungskraft R erzeugt.

Die Normalkraft N und demzufolge die Reibungskraft R werden bei der Erfindung demnach entlang eines linienförmigen Bereichs erzeugt, entlang welchem Δr = r₀ - r_{Ö} = Δrₘₐₓ. Dieser Bereich erstreckt sich entlang der inneren Randkante der betreffenden Öffnung.

Wenn s ein inkrementales Wegstück entlang dieser Randkante ist, so könnte im allgemeinen Fall Δr eine Funktion von s sein: Δr = Δr(s). Dann gilt: N = N(s) = D * Δr(s).

Wenn das Zugmittel elastisch ausgebildet ist, kann es sich der Randkante der Öffnung optimal anschmiegen, so dass an jeder Stelle des Umfangs eine infinitesimale Normalkraft dN(s) und demzufolge eine infinitesimale Reibungskraft dR(s) = µ * dN(s) = µ * D * dΔr(s) erzeugt wird. Die gesamte Reibungskraft R ergibt sich dann durch Integration entlang der Umfangslinie: $R = μ * D * \int Δr \left(s\right) ds = {μ * D}_{0}^{U} * \int \left[{r}_{q} \left(s\right) - {r}_{Ö} \left(s\right)\right] ds$

Bei der vorliegenden Erfindung gilt dank der kreisförmigen Querschnitte des Zugmittels und der endseitigen Durchstecköffnungen sowohl r_{q}(s) = r_{q} = const. als auch r_{Ö}(s) = r_{Ö} = const. und demzufolge auch Δr(s) = r_{q} - r_{Ö} = const. Also vereinfacht sich die Integration zu $R = μ * D * \left({r}_{q} - {r}_{Ö}\right) * U = μ * D * \left({r}_{q} - {r}_{Ö}\right) * 2 π * {r}_{Ö} .$

Dies ist gleichzeitig auch die maximale Zugkraft F innerhalb des Zugmittels, welche von der (Haft-) Reibungskraft R stabilisiert werden kann.

Bei der Erfindung trägt demnach der gesamte Umfang der Randkante der Durchstecköffnung zur Reibungskraft R bei.

Beim vorbekannten Stand der Technik gemäß der DE 71 33 699 U ist dieser Bereich dagegen weitaus kürzer, weil beide Enden des Zugmittels gemeinsam durch ein einziges Loch gefädelt sind. Das Zugmittel hat im Allgemeinen einen runden Querschnitt und ein Loch durch den Vorgang des Bohrens auch. Demzufolge liegt im besten Falle jedes Zugmittelende nur entlang des halben Umfangs an der Randkante an; die restliche Umfangsbereich eines Zugmittelstrangs wird zwar im Idealfall auch gestaucht; daraus kann jedoch keine Haltekraft resultieren, weil der daran anliegende Abschnitt eben der andere Strang ist, welcher ja selbst aus der Öffnung herauszurutschen droht und daher keine Axialkraft aufnehmen kann. Im Übrigen entsteht jedoch nicht einmal entlang des halben Umfangsbereichs die infinitesimale Haltekraft ΔF, weil ein reales Zugmittel nicht dem Querschnitt eines Halbkreises entspricht und daher die ihm zur Verfügung stehenden Eckbereiche nicht ausfüllen und nutzen kann. Praktischerweise kann höchstens etwa ein Viertel des Umfangsbereichs effektiv genutzt werden. Beim Stand der Technik gilt daher näherungsweise: $R = μ * D * \left({r}_{q} - {r}_{Ö}\right) * ¼ * U = μ * D * \left({r}_{q} - {r}_{Ö}\right) * ½ * π * {r}_{Ö} .$

Die damit stabilisierbare Zugkraft F innerhalb des Zugmittels ist demnach bei der Erfindung wenigstens etwa um das Vierfache größer als im Stand der Technik. Betrachtet man zusätzlich die Verdoppelung der Schlaufenzahl, so liefert die Erfindung dauerhaft mindestens die achtfache Reibungs- bzw. Zug- und Haltekraft gegenüber dem Stand der Technik.

Ein weiterer Vorteil ist, dass selbst bei einem - nach der Erfindung kaum mehr zu befürchtenden - Durchrutschen eines Strangendes bei der Erfindung das jeweils andere Strangenede davon überhaupt nicht betroffen ist. Man hat dadurch sozusagen eine Redundanz, welche dafür sorgt, dass die damit aneinander festgelegten Haarbüschel oder sonstigen Gegenstände sich nicht lockern können. Im Gegensatz dazu sind beim Stand der Technik gemäß der DE 71 33 699 U beide Strangenden gemeinsam durch dasselbe Loch geführt und daher reibschlüssig miteinander verbunden. Dort rutschen daher beide Strangenden gemeinsam aus der Öffnung heraus.

Es hat sich als günstig erwiesen, dass der Bereich zwischen den beiden Schlaufen des Zugmittels wenigstens einmal durch das Stoppelement hindurch geführt ist.

Vorteilhaft im Sinne der Erfindung ist es also, wenn zumindest das unter Spannung stehende Zugmittel nicht lotrecht zu der Durchgangsöffnung innerhalb des Stoppelements gerichtet ist, und außerdem sollte der Reibwert µ zwischen dem Zugmittel und dem Innenrand der Öffnung möglichst groß sein.

Die Erfindung sieht weiterhin vor, dass das Zugmittel in dem Bereich zwischen den beiden Schlaufen, und/oder in demjenigen Bereich, wo es durch das Stoppelement hindurch geführt ist, etwa parallel zu einem dortigen Oberflächenbereich des Stoppelements geführt ist. Dann wird das Zugmittel wohl auch in dem unter Spannung stehenden Bereich seines freien Endes einem ähnlichen Verlauf folgen und also sehr schräg zu dem stoppelement verlaufen, mithin nicht lotrecht zu jenem, so dass aufgrund der oben erwähnten, virtuellen, elliptischen Verformung die Normalkraft N und damit auch die Reibungskraft R relativ groß wird.

Weitere Vorteile ergeben sich dadurch, dass das Zugmittel wenigstens drei oder viermal durch das Stoppelement hindurch geführt ist. Eben diese größere Anzahl von Durchfädelungen führt zu einer innigen Verbindung beider Teile miteinander, und reduziert demzufolge die Gefahr des Durchrutschens ganz beträchtlich.

Erfindungsgemäß weist das Stoppelement wenigstens eine durchgehende Mittelöffnung zur Durchführung des mittleren Bereichs zwischen den beiden Schlaufen des Zugmittels auf. Dort ist der Mittelbereich des Zugmittels mit dem Stoppelement verbunden und daran reibschlüssig festgelegt. Beim Stand der Technik wird der mittlere Bereich des Zugmittels weder von dem Stoppelement umgriffen noch reibschlüssig an jenem festgelegt.

Ferner verfügt das erfindungsgemäße Stoppelement über wenigstens je eine durchgehende Endenöffnung zur getrennten Durchführung jedes der beiden Enden des Zugmittels. Es handelt sich hierbei um diejenigen Öffnungen, welche substantiell per Reibungskraft das Zugmittel unter Spannung halten.

Ein vorteilhaftes Merkmal der Erfindung ist, dass niemals zwei Stränge des Zugmittels gemeinsam durch dieselbe Öffnung des Stoppelements geführt sind.

Wird nur ein einziger Strang des Zugmittels durch eine Öffnung des Stoppelements geführt, so kann der Querschnitt der betreffenden Öffnung mit einfachen Mitteln leicht an den Querschnitt des Zugmittels angepasst werden, insbesondere wenn beide kreisförmigen Querschnitt aufweisen. Erfindungsgemäß wird dadurch der volle Querschnitt einer solchen Öffnung vollständig durch das Zugmittel angefüllt.

Es liegt im Rahmen der Erfindung, dass das Stoppelement ausschließlich form- oder reibschlüssig mit dem Zugmittel verbunden, mit diesem jedoch nicht integriert ist. Dadurch ist eine Herstellung aus verschiedenen Materialien möglich, wobei das Zugmittel flexibel und vorzugsweise elastisch ist, während das Stoppelement vorzugsweise formstabil und/oder hart sein kann. Bevorzugt weist das Stoppelement die Gestalt eines langgestreckten und/oder flachen oder flächigen Körpers auf. Damit lässt sich das Stoppelement auf ein geometrisches Minimum reduzieren und damit ggf. Material, insbesondere aber auch Gewicht sparen, was insbesondere beim Einsatz im Rahmen eines Haargummis den Tragekomfort erhöht.

Die Fläche eines flachen oder flächigen Stoppelements kann im Bereich der Mittelöffnung gewölbt sein. Damit ist das Stoppelement in die Lage versetzt, sich an die zu verbindenden Haarbüschel od. dgl. Gegenstände anzupassen und das Zugmittel entlang eines Abschnitts des Umfangs einer Schlaufe zu ergänzen.

Erfindungsgemäß ist
im Bereich einer Mittelöffnung ein Steg vorgesehen, der zwei Mündungen voneinander trennt. Ein solcher Steg kann bereits dadurch entstehen, dass zwei Öffnungen nahe beieinander liegen und zwischen sich einen Steg definieren. Jedoch kann dieser Steg auch aus der Fläche oder Oberfläche des Stoppelements herausragen, insbesondere an derjenigen Seite desselben, welche den zu bündelnden Harbüscheln oder sonstigen Gegenständen zugewandt ist. Insofern kann an der betreffenden Stelle ein Steg mit einem ggf. größeren Querschnitt geschaffen werden als ein flacher Teil des Stoppelements an der betreffenden Stelle hätte. Dies ist deswegen vorteilhaft, weil sich an dieser Stelle die etwa lotrecht zu der (Ober-) Fläche des Stoppelements gerichteten Kraftkomponenten der beiden von hier, dem Mittelbereich des Zugmittels ausgehenden Strängen addieren und dadurch verstärken.

Im Rahmen einer ersten Ausführungsform befindet sich der zuvor beschriebene Steg innerhalb der Fläche des Stoppelements und grenzt dadurch zwei Mittelöffnungen vollständig voneinander ab, welche an beiden Seiten bzw. an beiden Hauptflächen des Stoppelements - also innen, den Schlaufen zugewandt einerseits sowie außen, den Schlaufen abgewandt - insgesamt jeweils zwei Mündungen aufweisen, insgesamt also vier Mündungen. Eine solche Ausführungsform könnte beispielsweise sogar aus einem blechförmigen Metallteil durch Ausstanzen und ggf. Biegen desselben hergestellt werden, also durch reines Kaltverformen.

Eine andere Ausführungsform zeichnet sich dadurch aus, dass sich der Steg außerhalb der Fläche des Stoppelements befindet und die dortige Mittelöffnung umgrenzt, so dass diese an der selben Seite der Fläche des Stoppelements zwei Mündungen aufweist.

Bevorzugt ist bei der zuletzt beschriebenen Ausführungsform der Steg zu der Innenseite des Stoppelements hin verlagert - also zu derjenigen seiner beiden Hauptflächen, welche den Schlaufen zugewandt ist. Durch Umschlingung dieses Steges kann sich der Verlauf des Zugmittels entlang der Innenseite des Stoppelements erstrecken, was einen nahezu unveränderten Krümmungsradius seines Verlaufs ergibt.

Die erfindungsgemäße Anordnung lässt sich dahingehehend weiterentwickeln, dass sich die durchgehende Mittelöffnung ausschließlich zwischen dem Steg und dem flächigen Korpus des Stoppelements erstreckt, so dass der Korpus des Stoppelements an der dortigen Stelle keine von der dem Steg zugewandten Seite zu der gegenüber liegenden, dem Steg abgewandten Seite durchgehende Ausnehmung aufweisen muss. Dies kann u.a. eine besonders elegante Ästhetik erzeugen, da die interne Funktionsweise der erfindungsgemäßen Gerätschaft von außen nicht im Detail wahrnehmbar ist und außerdem die flächige Außenseite jedenfalls in ihrem Mittelteil nicht unterbrochen würde und also schmuckartig gestaltet werden könnte, beispielsweise mit einem Edelstein oder einer anderen Applikation oder Verschönerung versehen werden könnte.

Andererseits ist es jedoch auch möglich, dass sich die durchgehende Mittelöffnung nicht ausschließlich zwischen dem Steg und dem flächigen Korpus des Stoppelements erstreckt, sondern auch durch den Korpus des Stoppelements hindurch, so dass die Mittelöffnung zwei Mündungen auf der dem Steg zugewandten Seite - zu beiden Seiten desselben jeweils eine - sowie eine dritte Mündung auf der dem Steg abgewandten Seite, d.h. an dessen den Schlaufen abgewandten Außenseite, aufweist. Solchenfalls kann eventuell das Einfädeln des Zugmittels durch eine solche mittige Ausnehmung des Stoppelements begünstigt werden. Dabei ist zu bedenken, dass im Bereich einer solchen mittleren Ausnehmung ja zumindest für die tangentialen Kraftkomponenten ein Kräftegleichgewicht zwischen beiden Strängen bzw. Schlaufen des Zugmittels besteht und daher nicht notwendigerweise ein Festklemmen des Zugmittels an dieser Stelle für die Funktionsweise der erfindungsgemäßen Schnellspannvorrichtung erforderlich ist.

Die Erfindung sieht weiterhin vor, dass die beiden Endenöffnungen, welche je ein einzelnes Strangende aufnehmen, bezüglich der Mittelöffnung einander diametral gegenüber liegen. Damit ist eine Überkreuzung der Strangenden im Bereich des Stoppelements vermieden. Jede der beiden Schlaufen umschlingt die aneinander festzulegenden Haarbüschel oder sonstigen Gegenstände nicht entlang eines auf den Mittelpunkt der betreffenden Schlaufe bezogenen Zentrumswinkels α von 360°, sondern endet demnach bereits bei einem Winkel α < 360°, beispielsweise bei α ≤ 355°, vorzugsweise bei α ≤ 350°, insbesondere bei α ≤ 345°.

Da die erfindungsgemäße Schnellspannvorrichtung zwei Schlaufen aufweist, werden die aneinander festzulegenden Haarbüschel oder sonstigen Gegenstände insgesamt auf einem Winkel von β = 2α umgriffen, der jedoch kleiner ist als 720°, beispielsweise β ≤ 710°, vorzugsweise β ≤ 700°, insbesondere β ≤ 690°. Andererseits ist der auf einen Muttelpunkt im Zentrum der beiden Schlaufen bezogene Winkel β größer als 540°, beispielsweise β ≥ 630°, vorzugsweise β ≥ 660°, insbesondere β ≥ 675°.

Ein weiteres Merkmal der Erfindung ist, dass die beiden Endenöffnungen von der Mittelöffnung jeweils gleiche Abstände aufweisen. Damit ergibt sich eine symmetrische Anordnung, was herstellungstechnische Vorteile mit sich bringt und außerdem im Allgemeinen als ästhetisch betrachtet wird.

Erfindungsgemäß liegen die beiden Endenöffnungen und die Mittelöffnung auf einer gemeinsamen Linie, die sich der ggf. gewölbten Oberfläche des Stoppelements anschmiegt, ansonsten jedoch gerade verläuft. Somit sind bei gleicher Zugspannung in beiden Schlaufen auch alle Kräfte an beiden Schenkeln des Stoppelements zueinander symmetrisch und halten sich daher - bezogen auf die Mittelöffnung als dessen Zentrum - gegenseitig die Waage. Ein daraus resultierender perfekter Sitz des erfindungsgemäßen Schnellspannmittels empfiehlt denselben als formschön gestaltbares und/oder mit Applikationen besetzbares Schmuckelement. Andererseits kann sogar dessen den Schlaufen abgewandte Außenseite als Informationsträger verwendet werden, um darauf kleine Botschaften anzubringen, beispielsweise Herzchen als Symbol für Verbundenheit, Kleeblätter für Glück oder den Namen der Trägerin / des Trägers.

Dem künstlerischen Trend zum Minimalismus folgend kann das Stoppelement eine längliche Gestalt aufweisen, deren Längserstreckung vorzugsweise etwa parallel zu der die drei Öffnungen verbindenden Linie verläuft. Eine filigrane Anordnung kann die einfache Wirkungsweise der Erfindung ästhetisch unterstreichen; außerdem kann dadurch Material eingespart werden, was den Einsatz hochwertiger Materialien wie Silber od. dgl. für das Stoppelement ermöglicht.

Die Erfindung lässt sich dahingehend weiterbilden, dass die Endbereiche des Stoppelements, welche je eine der beiden Endenöffnungen aufweisen, eben sind und innerhalb einer gemeinsamen Ebene liegen. Damit wird das Zugmittel von der Notwendigkeit befreit, an dieser Stelle um nahezu 90° abknicken zu müssen, wie dies im Stand der Technik gemäß beispielsweise DE 71 33 699 U notwendig und dort sogar erwünscht ist, um die Reibungskraft zu erhöhen. Weil dank der Erfindung die Haltekraft des Stoppelements aus anderen Faktoren resultiert, kann eine entsprechende Gestaltung der Enden dazu verwendet werden, um das Zugmittel vor Beschädigungen infolge von beständigen Abknickens zu schonen. Damit ist eine besonders langlebige Anordnung gefunden, die gerade bei einer schmuckartigen Ausgestaltung eine etwas höhere Investition als dauerhafte, werterhaltende Geldanlage erscheinen lässt.

Ein mittiger, gewölbter Bereich des Stoppelements kann über je einen Knick oder eine Biegung in die ebenen, miteinander fluchtenden Endbereiche übergehen. Damit untergliedert sich das Stoppelement in drei Abschnitte, von denen vorzugsweise jeder eine Durchsteckausnehmung für das Zugmittel aufweist.

Die Erfindung empfiehlt, dass als Zugmittel ein elastisches Band zu verwenden. Dieses kann moderat auf eine bestimmte, frei wählbare Zugspannung gedehnt und damit die Haltekraft der Schnellspanneinrichtung individuell eingestellt werden. Mehr noch - ein radial elastisches Band erzeugt selbst die erfindungsgemäße, hohe Haltekraft, weil es sich in einer endseitigen Durchsteckausnehmung lokal radial komprimiert und damit eine hohe Anpresskraft gegen den Rand der betreffenden Ausnehmung erzeugt, woraus die hohe Reibungskraft resultiert. Eine radiale Kompressibilität mag zwar nicht gleichbedeutend mit Elastizität sein; letztere Eigenschaft kommt der Wirkungsweise der erfindungsgemäßen Schnellspanneinrichtung jedoch entgegen.

Als zusätzliche Sicherheit kann das Zugmittel an einem oder beiden Enden je einen Knoten aufweisen. Damit ist ein versehentliches vollständiges Herausrutschen des Zugmittels aus einer endseitigen Öffnung selbst bei einem völlig unsachgemäßen Gebrauch ausgeschlossen.

Schließlich entspricht es der Lehre der Erfindung, dass auf das Zugmittel in dem Bereich zwischen jedem der beiden Knoten und dem Stoppelement jeweils ein Anschlagelement mit wenigstens je einer durchgehenden Ausnehmung aufgeschoben ist, wobei der Innendurchmesser der durchgehenden Ausnehmung vorzugsweise kleiner ist als der Durchmesser eines Knotens des Zugmittels. Solche Anschlagelemente können vor allem als Konterelemente auf den Strängen des Zugmittels gegen den jeweils benachbarten, endseitigen Knoten dienen und damit zur Fixierung deselben vor einem versehentlichen Lösen. Gleichzeitig können sie jedoch auch als weitere Applikationen der erfindungsgemäßen Schnellspannvorrichtung dienen und in ästhetischer Hinsicht auf das Stoppelement abgestimmt sein, beispielsweise durch Verwendung gleicher Materialien. Die bevorzugte Gestalt ist kugelförmig, so dass sich beispielsweise auch die Verwendung je einer Perle anböte.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: eine erfindungsgemäße Schnellspannvorrichtung aus einer ersten Perspektive;
- Fig. 2: die Schnellspannvorrichtung nach Fig. 1 aus einer zweiten Perspektive; sowie
- Fig. 3: einen Schnitt durch die Schnellspannvorrichtung nach Fig. 1 und 2, teilweise abgebrochen.

Die in der Zeichnung als einzige wiedergegebene, erfindungsgemäße Schnellspannvorrichtung 1 besteht insgesamt aus vier Teilen: Einem langgestreckten Zugmittel 2, einem dieses funktionell ergänzenden Stoppelement 3 und zwei Anschlagelementen 4.

Das Zugmittel 2 durchgreift Ausnehmungen 5, 6, 7 in dem Stoppelement 3 und in den Anschlagelementen 4. Während dabei die beiden Anschlagelemente 4 unter Umständen entbehrlich wären, ist das Zugmittel 2 und das Stoppelement 3 essentiell für dessen Funktion notwendig.

Als Zugmittel 2 dient bei der dargestellten Ausführungsform ein flexibles, einfach zusammenhängendes Band. Bevorzugt wird dafür ein elastisches Material, wobei es dabei weniger auf eine Elastizität in seiner Längsrichtung ankommt, sondern vielmehr auf eine Elastizität in einer Richtung quer dazu. Dies ist zum beispiel bei einem Gummiband erfüllt. Weniger geeignet - wenngleich grundsätzlich auch denkbar - erscheint im Allgemeinen besipielsweise eine Spiralzugfeder, weil jene kaum in der Lage ist, sich der Randkante einer Ausnehmungen 5, 6, 7 in dem Stoppelement 3 und/oder in den Anschlagelementen 4 in radialer Richtung elastisch anzupassen. Besser geeignet wäre beispielsweise ein flexibles Band gleich einem Schnürsenkel, weil jener in seinem Querschnitt kompressibel erscheint.

Das Zugmittel 2 hat vorzugsweise einen kreisförmigen Querschnitt mit einem Radius r₀ und mit einer Länge l₀, jeweils in ungedehntem Zustand des Zugmittels 2.

Daraus werden später zwei Schlaufen gebildet. Hätte jede dieser Schlaufen einen Umfang Us = 2πrₛ, so errechnet sich daraus ein maximaler Schlaufenradius rₛ = l₀/4π.

Bevorzugt weist das Zugmittel 2 im Bereich seiner beiden Enden 8 je einen Knoten 9 auf.

Das in der Zeichnung wiedergegebene Stoppelement 3 kann beispielsweise aus einem geschmolzenen Material in einer entsprechenden Form erstarrt sein. Hierfür geeignet wären zum Beispiel Kunststoffe, aber auch Metalle mit einem niedrigen Schmelzpunkt wie bspw. Zinn.

Andererseits könnte das Stoppelement 3 auch aus einem Blech gearbeitet sein, insbesondere aus einem Metallblech wie Kupfer, denn das Stoppelement 3 hat überwiegend eine flächige Gestalt mit einer konstanten Stärke.

Wie man der Figur weiter entnehmen kann, entspricht seine Grundform einem rechteckigen Zuschnitt aus einem flächigen Material mit einer konstanten Stärke. Diese rechteckige Grundfläche hat eine ausgeprägt längliche Gestalt, beispielsweise mit einer Längserstreckung, die gleich oder größer ist als das Dreifache seiner quer dazu gemessenen Breite, vorzugsweise gleich oder größer als das Vierfache seiner Breite, insgesondere gleich oder größer als das Fünffache seiner Breite.

Dieses langgestreckte Rechteck ist in drei Abschnitte unterteilt, welche sich in dessen Längsrichtung hintereinander reihen: Ein Mittelteil 10 wird flankiert von zwei Seitenteilen 11. Vorzugsweise sind dabei die beiden seitlichen Teile 11 gleich groß, und das Mittelteil 10 ist größer als jedes der beiden Seitenteile 11.

Die beiden Seitenteile 11 sind vorzugsweise eben und fluchten miteinander. Das Mittelteil 10 kann dagegen gewölbt sein, und zwar vorzugsweise mit einem etwa konstanten Wölbungsradius rₘ ≈ rₛ = l_{z}/4π.

Aufgrund der konstanten Dicke des Stoppelements 3 hat die Wölbung des Mittelteils 10 hat eine konkav gewölbte Innenseite 12 und eine konvex gewölbte Außenseite 13.

In jedem der beiden Seitenteile 11 befindet sich je eine Durchgangsöffnung 5, bevorzugt von kreisförmigem Querschnitt mit einem Kreisradius r_{Ö}.

Eine zu beachtende Konstruktionsvorschrift besagt, dass der Radius r_{Ö} kleiner ist als der Radius r₀ des ungedehnten, aber auch nicht gestauchten Zugmittels 2: r_{Ö} < r₀. Also gilt für Verhältnis von r_{Ö}/r₀: r_{Ö}/r₀ < 1, gegebenenfalls r_{Ö}/r₀ ≤ 0,9, beispielsweise r_{Ö}/r₀ ≤ 0,8, vorzugsweise r_{Ö}/r₀ ≤ 0,7, insbesondere r_{Ö}/r₀ ≤ 0,6. Dadurch ist das Zugmittel 2 im Bereich seines Durchtritts durch eine seitliche Durchgangsöffnung 5 gezwungen, sich in radialer Richtung zu verjüngen. Es tut dies nur unter Aufbietung einer elastischen Gegenkraft N, welche nach außen, also etwa lotrecht zu dem Rand der Durchgangsausnehmung 5 gerichtet ist und demzufolge eine Reibungskraft R nach sich zieht.

Auch das Mittelteil 10 weist eine Durchgangsöffnung 6 auf. Diese wird durch einen Steg 14 an der Innenseite 12 des Stoppelements 3 etwa mittig überbrückt. Dieser Steg 14 läuft bevorzugt quer zu der Längserstreckung des länglichen Stoppelements 3.

Die Ausnehmung 6 erstreckt sich bevorzugt auch in den Steg 14 hinein, welcher dadurch eine etwa C- oder bogenförmige Gestalt erhält und mit seinen beiden Enden mit der Innenseite 12 des Stoppelements 3 verbunden ist, insbesondere ober- und unterhalb der Ausnehmung 6. Wie Fig. 3 zeigt, ist der Querschnitt der Ausnehmung 6 in dem Steg 14 so groß, dass sich das Zugmittel 2 an dieser Stelle ungehindert allein durch den Steg 14 hindurch erstrecken kann, wobei zu beachten ist, dass das Zugmittel 2 an dieser Stelle normalerweise gedehnt und also in seinem Querschnitt verringert ist.

Beide Abstandselemente 4 haben vorzugsweise eine kugelförmige Gestalt, wenngleich dies nicht zwingend ist, da ihre Außengestalt primär keine Funktion erfüllt und daher vor allem ästhetischen Gesichtspunkten unterliegt. Sie sind von je einer Durchgangsausnehmung 7 durchsetzt, die vorzugsweise durch den Mittelpunkt des kugelförmigen Abstandselements 4 verläuft.

Bevorzugt ist auch der Querschnitt der Durchgangsausnehmungen 7 kreisförmig, mit einem Radius r_{A} < r₀. Empfohlen wird für Verhältnis von r_{A}/r₀: r_{A}/r₀ < 1, gegebenenfalls r_{A}/r₀ ≤ 0,9, beispielsweise r_{A}/r₀ ≤ 0,8, vorzugsweise r_{A}/r₀ ≤ 0,7, insbesondere r_{A}/r₀ ≤ 0,6.

Durch einen derart klein bemessenen Radius r_{A} kann sich ein Abstandselement 4 an einer beliebigen Stelle des Zugmittels 2 festklemmen. Geschieht dies unmittelbar neben einem Knoten 9 des Zugmittels 2, so kann jener wie durch ein Konterelement stabilisiert werden und also nicht versehentlich aufgehen.

Das Zugmittel 2 wird vor Anfertigung der Knoten 9 werksseitig eingefädelt. Dies kann zunächst durch die mittlere Durchstecköffnung 6 des Stoppelements 3 erfolgen. Sodann werden die beiden Enden 8 durch je eines der beiden äußeren Durchstecköffnungen 5 des Stoppelements 3 gefädelt, und anschließend durch je eine Öffnung 7 eines Abstandselements 4. Schließlich wird an jedem Ende 8 jenseits des dortigen Abstandselements 4, also in dem durch das betreffende Abstandselement 4 hindurchgesteckten Bereich des Zugmittelstranges 2 ein Knoten 9 angefertigt und das benachbart Abstandselement 4 gegen jenen Knoten 9 geschoben. Damit ist die Herstellung abgeschlossen, und das fertige Schnellspannmittel 1 kann zum Verkauf eingepackt werden.

Zum Gebrauch wird zunächst das Stoppelement 3 gegenüber dem Zugmittel 2 nach außen geschoben, bis die Abstandselemente 4 an den Seitenteilen 11 des Stoppelements 3 unmittelbar anliegen. Zwischen der mittigen Ausnehmung 6 und je einer äußeren Ausnehmung 5 bildet das Zugmittel 2 je eine Schlaufe 15. Diese beiden Schlaufen 15 sind jeweils etwa gleich groß, wie in Fig. 2 angedeutet. Durch das Zurückschieben des Stoppelements 3 gegenüber den Enden 8 des Zugmittels 2 haben die Schlaufen 15 jeweils eine maximale Öffnungsweite.

Sodann werden die von dem Schnellspannmittel 1 zusammenzufassenden Haarbüschel oder sonstigen Gegenstände durch die beiden Schlaufen 15 gefädelt, so dass sie diese gemeinsam durchsetzen.

Nun braucht nur noch an den beiden Abstandskörpern 4 gezogen zu werden. Dies kann mit einer einzigen Hand gemeinsam erfolgen, welche beide Abstandskörper 4 ergreift, um daran zu ziehen, während die andere Hand frei bleibt, um damit das Haarbüschel oder andere, zu verbindende Gegenstände festzuhalten.

Umgekehrt erfolgt das Lösen der Schnellspannvorrichtung 1 am zweckmäßigsten, indem man mit zwei Fingern das Stoppelement 3 etwa mittig ergreift sowie unter Spannung der beiden Schlaufen 15 von dem Haarbüschel oder von den sonstigen, umgriffenen Gegenständen entfernt, bis das dann gespannte Zugmittel 2 aufgrund einer durch dessen Spannung ausgelösten Querschnittsverringerung durch die Ausnehmungen 5 hindurchrutscht.

### Bezugszeichenliste

- 1: Schnellspannvorrichtung
- 2: Zugmittel
- 3: Stoppelement
- 4: Anschlagelement
- 5: Ausnehmung
- 6: Ausnehmung
- 7: Ausnehmung
- 8: Ende
- 9: Knoten
- 10: Mittelteil
- 11: Seitenteil
- 12: Innenseite
- 13: Außenseite
- 14: Steg
- 15: Schlaufe

## Patentansprüche

1. Schnellspannvorrichtung (1), vorzugsweise für das Zusammenfassen von aneinander festzulegenden Gegenständen, insbesondere für das Zusammenfassen von Haaren zu Zöpfen, Ponys od. dgl., mit einem flexiblen, zu wenigstens einer Schlaufe (15) formbaren Zugmittel (2) und einem entlang der freien Enden (8) des Zugmittels (2) verstellbarem Stoppelement (3), wobei das Zugmittel (2) zu zwei Schlaufen (15) geformt ist, welche beide das aneinander festzulegende Gut gleichermaßen umgreifen, und wobei ein einziges Stoppelement (3) mehrere Öffnungen (5,6) zum Hindurchfädeln des Zugmittels (2) aufweist, **dadurch gekennzeichnet, dass** das Stoppelement (3)
a) wenigstens eine durchgehende Mittelöffnung (6) zur Durchführung des mittleren Bereichs zwischen den beiden Schlaufen (15) des Zugmittels (2) aufweist, wobei im Bereich der Mittelöffnung (6) ein Steg (14) vorgesehen ist, der zwei Mündungen voneinander trennt; sowie
b) wenigstens je eine durchgehende Endenöffnung (5) zur getrennten Durchführung jedes der beiden Enden (8) des Zugmittels (2), wobei die beiden Endenöffnungen (5) bezüglich der Mittelöffnung (6) einander diametral gegenüber liegen und hinsichtlich ihres jeweiligen Öffnungsquerschnitts jeweils etwas kleiner bemessen sind als der Querschnitt eines einzelnen Strangs des Zugmittels (2) in dessen ungespanntem Zustand.

2. Schnellspannvorrichtung (1) nach Anspruch 1, **dadurch gekennzeichnet, dass** der Bereich zwischen den beiden Schlaufen (15) des Zugmittels (2) wenigstens einmal durch das Stoppelement (3) hindurch geführt ist.

3. Schnellspannvorrichtung (1) nach Anspruch 1 oder 2, **dadurch gekennzeichnet, dass** das Zugmittel (2) in dem Bereich zwischen den beiden Schlaufen (15), und/oder in demjenigen Bereich, wo es durch das Stoppelement (3) hindurch geführt ist, etwa parallel zu einem dortigen Oberflächenbereich (12) des Stoppelements (3) geführt ist.

4. Schnellspannvorrichtung (1) nach einem der Ansprüche 1 bis 3, **dadurch gekennzeichnet, dass** das Zugmittel (2) wenigstens drei oder viermal durch das Stoppelement (3) hindurch geführt ist.

5. Schnellspannvorrichtung (1) nach einem der vorhergehenden Ansprüche, **dadurch gekennzeichnet, dass** niemals zwei Stränge des Zugmittels (2) gemeinsam durch dieselbe Öffnung (5,6) des Stoppelements (3) geführt sind.

6. Schnellspannvorrichtung (1) nach einem der vorhergehenden Ansprüche, **dadurch gekennzeichnet, dass** das Stoppelement (3) ausschließlich form- oder reibschlüssig mit dem Zugmittel (2) verbunden, mit diesem jedoch nicht integriert ist.

7. Schnellspannvorrichtung (1) nach einem der vorhergehenden Ansprüche, **dadurch gekennzeichnet, dass** das Stoppelement (3) die Gestalt eines flachen oder flächigen Körpers aufweist, wobei die Fläche des Stoppelements (3) im Bereich der Mittelöffnung (6) vorzugsweise gewölbt ist.

8. Schnellspannvorrichtung (1) nach einem der vorhergehenden Ansprüche, **dadurch gekennzeichnet, dass** sich der Steg (14)
- entweder innerhalb der Fläche des Stoppelements (3) befindet und dadurch zwei Mittelöffnungen vollständig voneinander abgrenzt, welche an beiden Seiten (12,13) der Fläche insgesamt jeweils zwei Mündungen aufweisen, insgesamt also vier Mündungen,
- oder außerhalb der Fläche des Stoppelements (3) befindet und ggf. eine dortige Mittelöffnung (6) überquert, so dass diese an der selben Seite (12) der Fläche des Stoppelements (3) zwei Mündungen aufweist.

9. Schnellspannvorrichtung (1) nach einem der vorhergehenden Ansprüche, **dadurch gekennzeichnet, dass** sich die durchgehende Mittelöffnung (6)
- entweder ausschließlich zwischen dem Steg (14) und dem flächigen Korpus des Stoppelements (3) erstreckt, so dass der Korpus des Stoppelements (3) an der dortigen Stelle keine von der dem Steg (14) zugewandten Seite (12) zu der gegenüber liegenden, dem Steg (14) abgewandten Seite (13) durchgehende Ausnehmung (6) aufweist,
- oder nicht ausschließlich zwischen dem Steg (14) und dem flächigen Korpus des Stoppelements (3) erstreckt, sondern auch durch den Korpus des Stoppelements (3) hindurch, so dass die Mittelöffnung (6) zwei Mündungen auf der dem Steg (14) zugewandten Seite (12) und eine Mündung auf der dem Steg (14) abgewandten Seite (13) aufweist.

10. Schnellspannvorrichtung (1) nach einem der vorhergehenden Ansprüche, **dadurch gekennzeichnet, dass** die beiden Endenöffnungen (5)
- von der Mittelöffnung (6) jeweils gleiche Abstände aufweisen,
- und/oder zusammen mit der Mittelöffnung (6) auf einer gemeinsamen Linie liegen, die sich der ggf. gewölbten Oberfläche (12,13) des Stoppelements (3) anschmiegt, ansonsten jedoch gerade verläuft.

11. Schnellspannvorrichtung (1) nach einem der vorhergehenden Ansprüche, **dadurch gekennzeichnet, dass** das Stoppelement (3) eine längliche Erstreckung aufweist, deren Längserstreckung vorzugsweise etwa parallel zu der die drei Öffnungen (5,6) verbindenden Linie verläuft.

12. Schnellspannvorrichtung (1) nach einem der vorhergehenden Ansprüche, **dadurch gekennzeichnet, dass** die Endbereiche (11) des Stoppelements (3), welche je eine der beiden Endenöffnungen (5) aufweisen, eben sind und innerhalb einer gemeinsamen Ebene liegen.

13. Schnellspannvorrichtung (1) nach einem der vorhergehenden Ansprüche, **dadurch gekennzeichnet, dass** ein mittiger, gewölbter Bereich (10) des Stoppelements (3) über je einen Knick oder eine Biegung in die ebenen, miteinander fluchtenden Endbereiche (11) übergeht.

14. Schnellspannvorrichtung (1) nach einem der vorhergehenden Ansprüche, **dadurch gekennzeichnet, dass** das Zugmittel (2) ein elastisches Band ist.

15. Schnellspannvorrichtung (1) nach einem der vorhergehenden Ansprüche, **dadurch gekennzeichnet, dass** das Zugmittel (2)
- an einem oder beiden Enden (8) je einen Knoten (9) aufweist,
- und vorzugsweise in dem Bereich zwischen jedem der beiden Knoten (9) und dem Stoppelement (3) jeweils ein Anschlagelement (4) mit wenigstens je einer durchgehenden Ausnehmung (7) aufgeschoben ist, wobei der Innendurchmesser der durchgehenden Ausnehmung (7) vorzugsweise kleiner ist als der eines Knotens (9) des Zugmittels (2).

## Claims

1. Quick clamping device (1), preferably for the holding of objects to be fixed to each other, in particular for the holding of hair to ponytails, pigtails etc., with at least one pulling means (2) shapeable into a loop (15), and with a stop element (3) adjustable along the free ends (8) of the pulling means (2), wherein the pulling means (2) is formed into two loops (15), which both equally encompass the objects to be fixed to each other; and wherein one single stop element (3) with several openings (5,6) through which the pulling means (2) can be threaded, **characterized in that** the stop element (3)
a) is provided with at least one central through-opening (6) for feedig the middle area between both loops (15) of the pulling means (2) through, wherein a bridge (14) is provided in the area of the cental opening (6) which separates two mouths from each other; and
b) is provided with at least one end through-hole (5) each for the separate feeding through of both ends (8) of the pulling means (2), wherein both end holes (5) are opposiong each other diametrically with regard to the central opening (6) and have a cross section of the opening which is a little smaller than the cross section of a single strand of the pulling means (2) in its relaxed state.

2. Quick clamping device (1) according to claim 1, **characterized in that** the area between both loops (15) of the pulling means (2) is fed through the stop element (3) at least once.

3. Quick clamping device (1) according to claim 1 or 2, **characterized in that**, in the area between both loops (15), and/or **in that** area where the pulling means (2) is led through the stop element (3), the pulling means (2) is approximately parallel to a surface area (12) there of the stop element (3).

4. Quick clamping device (1) according to one of the claims from 1 to 3, **characterized in that** the pulling means (2) is led through the stop element (3) at least three or four times.

5. Quick clamping device (1) according to one of the preceding claims, **characterized in that** two strands of the pulling means (2) are never led together through the same opening (5,6) of the stop element (3).

6. Quick clamping device (1) according to one of the preceding claims, **characterized in that** the stop element (3) and the pulling means (2) are form-fitting or frictionally connected but not integrated.

7. Quick clamping device (1) according to one of the preceding claims, **characterized in that** the stop element (3) has the shape of a flat or two-dimensional body, wherein the surface of the stop element (3) is curved in the area of the central opening (6).

8. Quick clamping device (1) according to one of the preceding claims, **characterized in that** the bridge (14)
- is either located within the surface of the stop element (3) and thereby separates two middle openings completely from each other which show all together at each side two mouths, all together four mouths on both sides (12,13) of the surface.
- or is located beyond the surface of the stop element (3) and crosses a central opening (6) there, so that this shows two mouths on the same side (12) of the surface of the stop element (3).

9. Quick clamping device (1) according to one of the preceding claims, **characterized in that** the central through-opening (6)
- either extends exclusively between the bridge (14) and the body of the stop element (3), so that the body of the stop element (3) does not comprise an opening penetrating there from that side facing the bridge (14) to the other side (13) facing away from the bridge (14),
- or does not exclusively extend between the bridge (14) and the body of the stop element (3), but also through the body of the stop element (3), so that the central opening (6) is provided with two mouths on the side (12) facing the bridge (14), and one mouth on the side (13) facing away from the bridge (14).

10. Quick clamping device (1) according to one of the preceding claims, **characterized in that** both end holes (5)
- are equidistant from the middle opening (6),
- and/or lie, together with the central opening (6), on a common line, which approximates the curved surface (12,13) of the stop element (13), but apart from that extends straight.

11. Quick clamping device (1) according to one of the preceding claims, **characterized in that** the stop element (3) has an elongated shape that extends approximately in parallel to the center line connecting the three openings (5,6).

12. Quick clamping device (1) according to one of the preceding claims, **characterized in that** the end sections (11) of the stop element (3) which each show one of two holes (5), are plane and lie within a common surface.

13. Quick clamping device (1) according to one of the preceding claims, **characterized in that** the curved central section (10) of the stop element (3) transitions via a buckling or bending into the plane end sections (11) aligned with each other.

14. Quick clamping device (1) according to one of the preceding claims, **characterized in that** the pulling means (2) is an elastic type band.

15. Quick clamping device (1) according to one of the preceding claims, **characterized in that** the pulling means (2)
- is provided with a knot (9) at one or both ends (8) each,
- and wherein, preferably in the area between each of both knots (9) and the stop element (3), an end stop (4) each with at least a through hole (7) is pushed onto the pulling means (2), wherein the inner diameter of the through hole (7) is preferably smaller than that of a knot (9) of the pulling means (2),.

## Revendications

1. Dispositif de serrage rapide (1), de préférence pour réunir des objets à attacher les uns aux autres, notamment pour réunir des cheveux en nattes, en queue de cheval ou similaire, comprenant un moyen de traction (2) flexible pouvant former au moins une boucle (15) et un élément d'arrêt (3) réglable le long des extrémités libres (8) du moyen de traction (2), en ce que le moyen de traction (2) est façonné en deux boucles (15) qui entourent de manière homogène la matière à attacher ensemble, et en ce qu'un élément d'arrêt (3) unique comporte plusieurs ouvertures (5, 6) pour enfiler le moyen de traction (2), **caractérisé en ce que** l'élément d'arrêt (3)
a) comporte au moins une ouverture centrale continue (6) pour le passage de la zone centrale entre les deux boucles (15) du moyen de traction (2), **en ce qu'**une bride (14) est prévue dans la zone de l'ouverture centrale (6), ladite bride séparant deux embouchures les unes des autres ; ainsi que
b) chacun au moins une ouverture d'extrémité (5) pour le passage séparé de chacune des deux extrémités (8) du moyen de traction (2), **en ce que** les deux ouvertures d'extrémité (5) par rapport à l'ouverture centrale (6) sont diamétralement opposées et quant à leur section d'ouverture respective sont respectivement de dimension légèrement inférieure à la section transversale d'un cordon individuel du moyen de traction (2) à son état non serré.

2. Dispositif de serrage rapide (1) selon la revendication 1, **caractérisé en ce que** la zone entre les deux boucles (15) du moyen de traction (2) est passée au moins une fois à travers l'élément d'arrêt (3).

3. Dispositif de serrage rapide (1) selon la revendication 1 ou 2, **caractérisé en ce que** le moyen de traction (2) dans la zone entre les deux boucles (15), et/ou dans la zone où il est passé à travers l'élément d'arrêt (3), est passé approximativement parallèlement à une zone superficielle (12) de l'élément d'arrêt (3).

4. Dispositif de serrage rapide (1) selon l'une des revendications 1 à 3, **caractérisé en ce que** le moyen de traction (2) est passé au moins trois ou quatre fois à travers l'élément d'arrêt (3)

5. Dispositif de serrage rapide (1) selon l'une des revendications précédentes, **caractérisé en ce que** deux cordons du moyen de traction (2) ne sont jamais passés ensemble à travers la même ouverture (5, 6) de l'élément d'arrêt (3).

6. Dispositif de serrage rapide (1) selon l'une des revendications précédentes, **caractérisé en ce que** l'élément d'arrêt (3) est relié exclusivement directement ou par friction au moyen de traction (2), mais n'est toutefois pas intégré à ce dernier.

7. Dispositif de serrage rapide (1) selon l'une des revendications précédentes, **caractérisé en ce que** l'élément d'arrêt (3) a la forme d'un corps plat ou plan, **en ce que** la surface de l'élément d'arrêt (3) est de préférence bombée dans la zone de l'ouverture centrale (6).

8. Dispositif de serrage rapide (1) selon l'une des revendications précédentes, **caractérisé en ce que** la bride (14)
- se trouve soit à l'intérieur de la surface de l'élément d'arrêt (3) et délimite ainsi entièrement deux ouvertures centrales les unes des autres, lesquelles comportent sur les deux côtés (12, 13) de la surface au total respectivement deux embouchures, donc au total quatre embouchures,
- ou se trouve en dehors de la surface de l'élément d'arrêt (3) et, le cas échéant, traverse une ouverture centrale (6) qui y est ménagée, de façon à ce que celle-ci comporte deux embouchures sur le même côté (12) de la surface de l'élément d'arrêt (3).

9. Dispositif de serrage rapide (1) selon l'une des revendications précédentes, **caractérisé en ce que** l'ouverture centrale continue (6)
- s'étend soit exclusivement entre la bride (14) et le corps plan de l'élément d'arrêt (3), de façon à ce que le corps de l'élément d'arrêt (3) ne comporte à ce point aucun évidement continu (6) du côté tourné (12) vers la bride (14) par rapport au côté opposé (13) de la bride (14),
- ou ne s'étend pas exclusivement entre la bride (14) et le corps plan de l'élément d'arrêt (3), mais aussi à travers le corps de l'élément d'arrêt (3), de façon à ce que l'ouverture centrale (6) comporte deux embouchures sur le côté (12) tourné vers la bride (14) et une embouchure sur le côté opposé (13) à la bride (14).

10. Dispositif de serrage rapide (1) selon l'une des revendications précédentes, **caractérisé en ce que** les deux ouvertures d'extrémité (5)
- présentent depuis l'ouverture centrale (6) chacune des distances égales,
- et/ou se trouvent conjointement avec l'ouverture centrale (6) sur une ligne commune qui s'adapte à la surface éventuellement bombée (12, 13) de l'élément d'arrêt (3), qui est sinon toutefois droite.

11. Dispositif de serrage rapide (1) selon l'une des revendications précédentes, **caractérisé en ce que** l'élément d'arrêt (3) comporte une extension oblongue dont l'extension longitudinale est de préférence approximativement parallèle à la ligne reliant les trois ouvertures (5, 6).

12. Dispositif de serrage rapide (1) selon l'une des revendications précédentes, **caractérisé en ce que** les zones d'extrémité (11) de l'élément d'arrêt (3), lesquelles comportent chacune une des deux ouvertures d'extrémité (5), sont planes et se trouvent dans un plan commun.

13. Dispositif de serrage rapide (1) selon l'une des revendications précédentes, **caractérisé en ce qu'**une zone bombée, centrale (10) de l'élément d'arrêt (3) se transforme en zones d'extrémité (11) planes, en alignement entre elles chacune par l'intermédiaire d'un coude ou d'une courbure.

14. Dispositif de serrage rapide (1) selon l'une des revendications précédentes, **caractérisé en ce que** le moyen de traction (2) est une bande élastique.

15. Dispositif de serrage rapide (1) selon l'une des revendications précédentes, **caractérisé en ce que** le moyen de traction (2)
- comporte sur une ou sur les deux extrémités (8) respectivement un noeud (9),
- et de préférence dans la zone entre chacun des deux noeuds (9) et de l'élément d'arrêt (3) respectivement un élément de butée (4) est poussé avec chacun au moins un évidement continu (7), **en ce que** le diamètre intérieur de l'évidement continu (7) est de préférence inférieur à celui d'un noeud (9) du moyen de traction (2).
